# EUROPÄISCHE PATENTSCHRIFT

(11) **EP 2 893 821 B1**
(45) Veröffentlichungstag und Bekanntmachung des Hinweises auf die Patenterteilung: **11.04.2018**
(21) Anmeldenummer: 14198924.4
(22) Anmeldetag: 18.12.2014
(51) Int. Cl.: A24D 3/02, D02J 1/18

(54) **Kanalgehäuse für eine Ausbreiterdüse zum Ausbreiten von für die Herstellung von Zigarettenfiltern verwendetem Tow und Verfahren zum Ausbreiten von Tow**
Channel housing for a spreader nozzle for spreading tow which can be used in the production of cigarette filters and method for the spreading of tow
Boîtier de canal pour un manchon d'élargisseur destiné à élargir le filament utilisé pour la fabrication de filtres de cigarette et procédé d'élargissement de filament

(30) Priorität: 13.01.2014 DE 102014200397
(43) Veröffentlichungstag der Anmeldung: 15.07.2015
(73) Patentinhaber: Hauni Maschinenbau GmbH, 21033 Hamburg (DE)
(72) Erfinder: Tönsmann, Andreas, 21465 Wentorf (DE); De Boer, Jann, 20359 Hamburg (DE)
(74) Vertreter: Eisenführ Speiser

(56) Entgegenhaltungen:
- DE-A1-102008 003 369
- US-A- 3 226 773
- US-A- 3 566 451

## Beschreibung

Die Erfindung betrifft ein Kanalgehäuse für eine Ausbreiterdüse zum Ausbreiten von für die Herstellung von Zigarettenfiltern verwendetem Tow, mit einer im wesentlichen plattenförmigen Düsenwand und einer im wesentlichen plattenförmigen Kanalwand, wobei zwischen der Kanalwand und der Düsenwand ein Towführungskanal mit einer Toweintrittsöffnung und einer gegenüberliegenden Towaustrittsöffnung ausgebildet ist, und wobei ferner die Düsenwand einen Gaszufuhrkanal aufweist, durch den Gas in den Towführungskanal zuführbar ist.

Die Erfindung betrifft ferner ein Verfahren zum Ausbreiten von für die Herstellung von Zigarettenfiltern verwendetem Tow, umfassend die Schritte: Führen von Tow in einem Towführungskanal von einer Toweintrittsöffnung zu einer gegenüberliegenden Towaustrittsöffnung, wobei der Towführungskanal in einem Kanalgehäuse zwischen einer im wesentlichen plattenförmigen Düsenwand und einer im wesentlichen plattenförmigen Kanalwand ausgebildet ist, Zuführen von Gas in den Towführungskanal durch einen Gaszufuhrkanal der Düsenwand.

Aus Tow werden Filterstäbe für Zigaretten hergestellt. Als Teil dieses Herstellungsprozesses werden sogenannte Towaufbereiter eingesetzt, die das zu verarbeitende Tow in Form eines kontinuierlichen Bandes, Streifens oder Stranges von einem Towballen abziehen und anschließend verschiedenen Aufbereitungsschritten unterwerfen. Ein Towaufbereiter ist gewöhnlich Teil einer Anlage zur Herstellung von Filterstäben und enthält verschiedene Bearbeitungseinrichtungen, die das Tow durchläuft. Zu diesen Bearbeitungseinrichtungen gehört auch beispielsweise eine Anordnung von Reckwalzen, um das Tow zu spannen und zu entspannen. Dabei werden die Einzelfäden des Tows voneinander gelöst, wodurch das gesamte Tow bauschig wird. Um diesen Aufbereitungsprozess zu optimieren, werden sogenannte Ausbreiterdüsen eingesetzt, welche das Tow ausbreiten, um eine größere Angriffsfläche bei der Towfädenvereinzelung zu erzielen. Hierzu ist in der Regel die Ausbreiterdüse von dem Eintritt des Tows in den Towaufbereiter oder zumindest vor der Anordnung der Reckwalzen vorgesehen.

In der Ausbreiterdüse tritt ein Gasstrom aus, wobei das Gas vorzugsweise Luft ist und das Gas ferner vorzugsweise unter Druck steht, wobei insbesondere Druckluft eingesetzt werden kann. Das Gas wird über einen Gaszufuhrkanal in der Düsenwand in den Towführungskanal eingebracht. Der Towführungskanal ist zwischen der Kanalwand und der Düsenwand parallel zu einer Towführungsebene ausgebildet, wobei das Tow in einer Towführungsrichtung von der Toweintrittsöffnung durch den Towführungskanal zur gegenüberliegenden Towaustrittsöffnung geführt wird. Der Gaszuführkanal der Düsenwand ist dabei in der Regel derart ausgebildet, dass ein Gasstrom vorzugsweise etwa orthogonal zur Towführungsrichtung bzw, zur Towführungsebene aus der Düsenwand austritt, wodurch sich eine Ausbreitung bzw. Verbreiterung des Tows im Wesentlichen orthogonal zur Towführungsrichtung, jedoch im Wesentlichen innerhalb bzw. parallel zu der Towführungsebene, ergibt. Unter Ausbreiten wird hier insbesondere die Überführung des Tows in eine im Wesentlichen flache Band- bzw. Streifenform und/oder die Vergrößerung der Breite des Tows im Wesentlichen orthogonal zur Towführungsrichtung, jedoch im Wesentlichen innerhalb bzw. parallel zu der Towführungsebene, durch Auffächern, Spreizen oder Öffnen verstanden.

Ausbreiterdüsen zum Ausbreiten von Tow sind beispielsweise aus der EP 1 096 047 A1 und der DE 10 2008 003 369 A1 bekannt.

Die US 3,566,451 offenbart ein Verfahren zur Aufweitung und Auflockerung eines kontinuierlichen Lauffaserstrangs und betrifft die gleichmäßigere Verteilung der einzelnen Fasern. Die US 3,566,451 lehrt anstelle einer geschlitzten Platte eine Platte zu verwenden, die ein System von in Reihen angeordneten Düsenöffnungen enthält, wobei die Düsenöffnungen so angeordnet sind, dass der Luftstrom von Reihe zu Reihe abwechselnd in die Richtung von rechten und linken Grenzen der Platte strömt, nämlich nach außen und in Richtung des Zentrums.

Es ist eine Aufgabe der vorliegenden Erfindung, ein Kanalgehäuse für eine Ausbreiterdüse und/oder ein Verfahren zum Ausbreiten von Tow anzugeben, die gegenüber existierenden Kanalgehäusen bzw. Verfahren verbessert sind. Insbesondere ist es eine Aufgabe der vorliegenden Erfindung, ein Kanalgehäuse für eine Ausbreiterdüse und/oder ein Verfahren zum Ausbreiten von Tow anzugeben, welche eine Anpassung der Towaufbereitung an unterschiedliche Endprodukte erleichtern.

Die Aufgabe wird gelöst durch ein Kanalgehäuse für eine Ausbreiterdüse zum Ausbreiten von für die Herstellung von Zigarettenfiltern verwendetem Tow, mit einer im wesentlichen plattenförmigen Düsenwand und einer im wesentlichen plattenförmigen Kanalwand, wobei zwischen der Kanalwand und der Düsenwand ein Towführungskanal mit einer Toweintrittsöffnung und einer gegenüberliegenden Towaustrittsöffnung ausgebildet ist, und wobei ferner die Düsenwand einen Gaszufuhrkanal aufweist, durch den Gas in den Towführungskanal zuführbar ist, dadurch gekennzeichnet, dass eine Tiefe des Towführungskanals zwischen der Kanalwand und der Düsenwand veränderbar ist.

Das Kanalgehäuse bildet einen Towführungskanal durch die Düsenwand und die Kanalwand, die vorzugsweise parallel zueinander und ferner vorzugsweise parallel zur Towführungsebene angeordnet und ferner vorzugsweise orthogonal zur Towführungsebene voneinander beabstandet sind. Die Düsenwand und die Kanalwand sind vorzugsweise so ausgebildet und ausgerichtet, dass sie mit jeweiligen ersten breiten Langseiten zum Towführungskanal hin ausgerichtet sind und vorzugsweise die breiten Langseiten parallel zur Towführungsebene ausgerichtet sind. Vorzugsweise ist der Towführungskanal seitlich, das heißt orthogonal zur Towführungsrichtung und innerhalb oder parallel zu der Towführungsebene, also zwischen der Kanalwand und der Düsenwand, begrenzt, beispielsweise durch Seitenwände, wodurch eine maximale Towbreite vorgegeben werden kann.

Die Tiefe des Towführungskanals, das heißt der Abstand zwischen der Kanalwand und der Düsenwand, insbesondere zwischen den beiden dem Towführungskanal zugewandten breiten Langseiten der Kanalwand und der Düsenwand, ist veränderbar. Dies bedeutet, dass das Kanalgehäuse der Ausbreiterdüse ausgebildet ist, Tow in Form eines kontinuierlichen Bandes, Streifens oder Stranges zu erzeugen, das nicht nur auf eine, vorzugsweise vorbestimmte bzw. gewünschte Breite ausgebreitet wird, sondern auch - je nach Einstellung der Tiefe des Towführungskanals zwischen der Kanalwand und der Düsenwand - eine unterschiedliche Tiefe bzw. Dicke aufweisen kann. Auf diese Weise kann die Dimension des aufbereiteten Tows an unterschiedliche herzustellende Endprodukte, beispielsweise Filterzigaretten mit normalem Durchmesser oder Filterzigaretten mit geringerem Durchmesser (sogenannte "Slimline"), angepasst werden.

Das erfindungsgemäße Kanalgehäuse ermöglicht es, durch eine Veränderung des Abstands zwischen Kanalwand und Düsenwand eine solche Anpassung schnell und einfach vorzunehmen, ohne dass das Kanalgehäuse oder Teile davon in einem aufwändigen Prozess ausgetauscht werden müssen. Auf diese Weise können Umrüstzeiten reduziert werden. Ferner können die Lagerung und Bereitstellung von Austauschteilen, welche für eine konventionelle Umrüstung einer Ausbreiterdüse erforderlich wären, reduziert oder vermieden werden.

Eine bevorzugte Ausgestaltung des Kanalgehäuses sieht vor, dass die Kanalwand in einer ersten und in einer zweiten Position befestigbar ist, wobei die Tiefe des Towführungskanals in der ersten Position der Kanalwand kleiner ist als in der zweiten Position der Kanalwand.

Die Kanalwand ist vorzugsweise in der ersten und in der zweiten Position lösbar befestigbar und ferner vorzugsweise, zumindest mittelbar, an der Düsenwand befestigt. Durch die Möglichkeit, die Kanalwand in einer ersten und in einer zweiten Position zu befestigen, und dadurch, dass die erste und die zweite Position der Kanalwand zu zwei unterschiedlichen Tiefen des Towführungskanals führen, die Kanalwand also in der ersten Position einen kleineren Abstand zur Düsenwand aufweist als in der zweiten Position, kann die Tiefe des Towführungskanals in besonders einfacher Weise verändert werden. Ferner kann es bevorzugt sein, dass neben der ersten und der zweiten Position die Kanalwand auch in einer dritten, vierten oder weiteren Positionen befestigbar ist, wobei sich die Tiefe des Towführungskanals in den verschiedenen Positionen der Kanalwand unterscheidet.

Ferner ist eine Ausgestaltung des Kanalgehäuses bevorzugt, bei der in der ersten Position der Kanalwand eine erste breite Langseite der Kanalwand dem Towführungskanal zugewandt ist und in der zweiten Position der Kanalwand eine zweite, der ersten gegenüberliegende, breite Langseite der Kanalwand dem Towführungskanal zugewandt ist.

In dieser Ausgestaltung ist vorgesehen, dass sich die beiden Positionen der Kanalwand dadurch unterscheiden, ob die erste breite Langseite der Kanalwand oder die zweite, der ersten gegenüberliegenden, breite Langseite der Kanalwand dem Towführungskanal zugewandt ist. In der ersten Position weist die erste breite Langseite der Kanalwand in einer Richtung orthogonal zur Towführungsrichtung bzw. Towführungsebene einen kleineren Abstand zur Düsenwand auf als die zweite, der ersten gegenüberliegende, breite Langseite der Kanalwand in der zweiten Position.

Beim Verstellen der Kanalwand von der ersten zur zweiten Position und zurück erfolgt somit ein Positionswechsel der Kanalwand derart, dass eine dem Towführungskanal zunächst abgewandte breite Langseite nach dem Positionswechsel dem Towführungskanal zugewandt ist und umgekehrt. Vorzugsweise sind die erste und die breite Langseite der Kanalwand in beiden Positionen im Wesentlichen parallel zur Towführungsrichtung bzw. Towführungsebene ausgerichtet.

Ferner ist bevorzugt, dass die Kanalwand, oder zumindest ein Teil davon, um eine Rotationsachse drehbar, zumindest mittelbar, an der Düsenwand befestigt ist.

Der Wechsel von der ersten Position der Kanalwand zur zweiten Position der Kanalwand und zurück kann vorzugsweise dadurch erfolgen, dass die Kanalwand, oder zumindest ein Teil davon, verschwenkt, verdreht und/oder gewendet wird, vorzugsweise um 180°. In einer vorteilhaften Ausgestaltung ist die Kanalwand, oder zumindest ein Teil davon, um eine Rotationsachse drehbar und ferner vorzugsweise zumindest mittelbar an der Düsenwand befestigt. Auf diese Weise kann die Kanalwand, oder zumindest ein Teil davon, rotiert werden, insbesondere um einen Positionswechsel durchzuführen. Ein Wechsel von der ersten in die zweite Position der Kanalwand und zurück erfolgt vorzugsweise durch eine Drehung der Kanalwand, oder zumindest eines Teils davon, um die Rotationsachse um 180° in oder entgegen dem Uhrzeigersinn.

Die Rotationsachse der Kanalwand verläuft vorzugsweise parallel zu den beiden breiten Langseiten der Kanalwand und ferner vorzugsweise, insbesondere bezogen auf die maximalen äußeren Abmessungen einer im Wesentlichen platten- oder quaderförmigen Kanalwand, mittig oder zentral bezogen auf die beiden gegenüber der Längsausdehnung kürzeren beiden Seiten.

Besonders bevorzugt ist ferner, dass die erste breite Langseite der Kanalwand in einer Richtung orthogonal zu einer Towführungsrichtung oder zur Towführungsebene einen größeren Abstand zu der Rotationsachse der Kanalwand aufweist als die zweite, der ersten gegenüberliegende, breite Langseite der Kanalwand.

Bezogen auf die, vorzugsweise parallel zu den beiden breiten Langseiten der Kanalwand verlaufende und bezogen auf die beiden schmaleren Erstreckungsrichtungen der Kanalwand mittig angeordneten Rotationsachse ist die erste breite Langseite somit vorzugsweise weiter von dieser Rotationsachse beabstandet als die zweite breite Langseite. Die zweite breite Langseite der Kanalwand liegt somit näher an der Rotationsachse als die erste breite Langseite. Bei einer Drehung der Kanalwand um die Rotationsachse, vorzugsweise um 180°, bedeutet dies, dass die erste breite Langseite der Kanalwand in der ersten Position näher an der Düsenwand liegt als die zweite breite Langseite der Kanalwand in der zweiten Position.

Ferner ist bevorzugt, dass die Kanalwand derart an der Düsenwand befestigt ist, dass die Kanalwand von der ersten Position durch eine Drehung um ihre Rotationsachse um 180° in die zweite Position bringbar ist, und umgekehrt. Ein solcher Wechsel der Positionen bedeutet im Wesentlichen ein Wenden der Kanalwand, durch das die dem Towführungskanal zugewandte breite Langseite der Kanalwand gewechselt werden kann.

Eine weitere bevorzugte Ausgestaltung sieht vor, dass die Kanalwand ein Kanalelement und ein Schwenkelement aufweist, wobei das Kanalelement um die Rotationsachse der Kanalwand drehbar am Schwenkelement befestigt ist und das Schwenkelement um eine, vorzugsweise orthogonal zur Rotationsachse der Kanalwand verlaufende, Schwenkachse schwenkbar an der Düsenwand befestigt ist.

In dieser Ausgestaltung sind die erste und zweite breite Langseite der Kanalwand vorzugsweise am Kanalelement ausgebildet und können durch eine Drehung des Kanalelements um eine Rotationsachse gedreht werden, so dass in der ersten Position die erste breite Langseite des Kanalelements und in der zweiten Position die zweite breite Langseite des Kanalelements dem Towführungskanal zugewandt ist. Die Rotationsachse des Kanalelements ist dabei vorzugsweise identisch mit der Rotationsachse der Kanalwand, wobei als Rotationsachse der Kanalwand in dieser Ausgestaltung die Rotationsachse zu verstehen ist, um die das Kanalelement gedreht werden kann.

In dieser Ausgestaltung ist das Kanalelement drehbar an einem Schwenkelement befestigt, und das Schwenkelement ist wiederum - zumindest mittelbar - an der Düsenwand befestigt. Das Schwenkelement ist schwenkbar um eine Schwenkachse an der Düsenwand befestigt. Die Schwenkachse, um die das Schwenkelement verschwenkt werden kann, ist vorzugsweise orthogonal zur Rotationsachse der Kanalwand bzw. des Kanalelements ausgebildet. Vorzugsweise verläuft die Schwenkachse in der Towführungsebene oder parallel zu dieser.

Unter Verschwenkung des Schwenkelements um die Schwenkachse wird hier eine Drehung des Schwenkelements um die Schwenkachse verstanden. Vorzugsweise ist das Schwenkelement derart ausgebildet und angeordnet, dass es um bis zu 90°, bis zu 180° oder bis zu 270° um die Schwenkachse verschwenkt werden kann. Das Schwenkelement ist vorzugsweise an einer der beiden Stirnseiten der Kanalwand angeordnet. Mit Stirnseite ist hier der Bereich der im Wesentlichen plattenförmigen Kanalwand gemeint, welcher im Wesentlichen orthogonal zu den beiden breiten Langseiten und im Wesentlichen orthogonal zu den beiden schmalen Langseiten der Kanalwand ausgebildet ist.

Das Schwenkelement ist vorzugsweise derart angeordnet, dass - beispielsweise ausgehend von der ersten Position der Kanalwand - durch Verschwenken des Schwenkelements ausreichend Raum zwischen dem Kanalelement und der Düsenwand freigegeben wird, so dass das Kanalelement ohne Berührung der Düsenwand um die Rotationsachse drehen kann, um die zweite breite Langseite des Kanalelements dem Towführungskanal zuzuwenden. Nach einer solchen erfolgten Drehung des Kanalelements kann das Schwenkelement vorzugsweise wieder zurückgeschwenkt werden, so dass sich die Kanalwand dann mit gewendetem Kanalelement und zurückgeschwenktem Schwenkelement in der zweiten Position befindet, in der die zweite breite Langseite des Kanalelements dem Towführungskanal zugewandt ist. Die Ausbildung der Kanalwand mit einem um die Rotationsachse drehbaren Kanalelement und einem um eine Schwenkachse verschwenkbaren Schwenkelement ermöglicht somit in besonders einfacher Weise den Wechsel von der ersten in die zweite Position der Kanalwand.

Ferner ist bevorzugt, dass das Kanalelement und das Schwenkelement in der ersten und/oder in der zweiten Position der Kanalwand in mindestens einer Richtung miteinander durch eine Positionsverbindung verbunden sind, vorzugsweise durch einen lösbaren Formschluss und/oder eine lösbare Stoßverbindung.

Die Positionsverbindung zwischen dem Kanalelement und dem Schwenkelement bezeichnet diejenige Verbindung zwischen dem Kanalelement und dem Schwenkelement, die die beiden Elemente in der ersten und/oder in der zweiten Position der Kanalwand verbindet. Diese Positionsverbindung ist vorzugsweise eine lösbare Verbindung und kann insbesondere gelöst werden, um die Kanalwand von der ersten in die zweite Position und zurück zu bewegen. Insbesondere kann die Positionsverbindung zwischen dem Kanalelement und dem Schwenkelement gelöst werden, um das Kanalelement gegenüber dem Schwenkelement, vorzugsweise um 180°, zu verdrehen, um die dem Towführungskanal zugewandte breite Langseite des Kanalelements zu wechseln. Die Positionsverbindung dient in der ersten und/oder in der zweiten Position der Kanalwand vorzugsweise dazu, das Kanalelement sicher am Schwenkelement zu positionieren, so dass beim Betrieb der Ausbreiterdüse die Tiefe des Towführungskanals in der jeweiligen Position der Kanalwand beibehalten wird und nicht beispielsweise durch aus dem Gaszufuhrkanal austretende Druckluft verändert wird.

Die Positionsverbindung kann als lösbarer Formschluss und/oder lösbare Stoßverbindung ausgebildet sein. Beispielsweise kann die Positionsverbindung einen oder mehrere Vorsprünge am Schwenkelement sowie einen oder mehrere entsprechende Vertiefungen oder Ausnehmungen am Kanalelement umfassen. Alternativ oder zusätzlich können auch ein oder mehrere Vorsprünge am Kanalelement vorgesehen sein, die entsprechend in eine oder mehrere Ausnehmungen bzw. Vertiefungen am Schwenkelement eingreifen.

Besonders bevorzugt ist ferner, dass die Positionsverbindung zwischen dem Kanalelement und dem Schwenkelement in der ersten und/oder in der zweiten Position mit einer Vorspannung, vorzugsweise in Richtung der Rotationsachse der Kanalwand, beaufschlagt ist.

Die Beaufschlagung der Positionsverbindung mit einer Vorspannung in der ersten und/oder in der zweiten Position hat den Vorteil, dass die Positionsverbindung nicht versehentlich bzw. unbeabsichtigt, sondern nur unter Überwindung der Vorspannung gelöst werden kann.

Dabei ist ferner bevorzugt, dass die Positionsverbindung zwischen dem Kanalelement und dem Schwenkelement durch eine, vorzugsweise im Wesentlichen geradlinige, Bewegung des Kanalelements in Richtung der Rotationsachse der Kanalwand, vorzugsweise unter Überwindung der Vorspannung, lösbar ist.

Die Positionsverbindung zwischen dem Kanalelement und dem Schwenkelement ist vorzugsweise durch eine, vorzugsweise im Wesentlichen geradlinige, Entfernung des Kanalelements vom Schwenkelement, insbesondere in Richtung der Rotationsachse der Kanalwand, lösbar. Dabei wird vorzugsweise die Vorspannung, mit der die Positionsverbindung beaufschlagt ist, überwunden. Insbesondere kann vorgesehen sein, dass die Positionsverbindung durch Ziehen des Kanalelements weg vom Schwenkelement gelöst werden kann. Beispielsweise kann das Kanalgehäuse derart ausgebildet sein, dass das Kanalelement in der ersten Position von einem Benutzer ergriffen werden kann und mit noch nicht gelöster Positionsverbindung zusammen mit dem Schwenkelement um die Schwenkachse verschwenkt werden kann. Anschließend kann das Kanalelement vorzugsweise vom Benutzer vom Schwenkelement weggezogen werden, so dass die Positionsverbindung zwischen dem Kanalelement und dem Schwenkelement gelöst wird, und das Kanalelement dann vom Benutzer um die Rotationsachse um 180° verdreht werden und - vorzugsweise durch die Vorspannung - wieder durch die Positionsverbindung mit dem Schwenkelement verbunden und zusammen mit dem Schwenkelement wieder zurückgeschwenkt werden kann.

Auch bei gelöster Positionsverbindung kann vorzugsweise eine weitere, dauerhafte Verbindung zwischen Kanalelement und Schwenkelement vorgesehen sein.

Eine weitere bevorzugte Fortbildung des Kanalgehäuses ist gekennzeichnet durch ein Führungselement, welches vorzugsweise am Kanalelement befestigt ist und ausgebildet ist, das Kanalelement bei einer, vorzugsweise geradlinigen, Bewegung relativ zum Schwenkelement, vorzugsweise in Richtung der Rotationsachse der Kanalwand, zu führen.

Ein solches Führungselement kann beispielsweise eine dauerhafte Verbindung zwischen Kanalelement und Schwenkelement herstellen. Insbesondere dient das Führungselement dazu, eine Relativbewegung zwischen Kanalelement und Schwenkelement zu führen, das heißt in mindestens einer Bewegungsrichtung zu beschränken. Das Führungselement kann beispielsweise stabförmig ausgebildet sein und in einer entsprechenden Vertiefung bzw. in einem entsprechenden Sackloch geführt sein. Das Führungselement kann beispielsweise am Kanalelement oder am Schwenkelement ausgebildet sein oder sowohl das Kanalelement als auch das Schwenkelement können Führungselemente vorsehen, wobei das zu einem Führungselement gehörende Sackloch bzw. eine entsprechende Vertiefung dann vorzugsweise am jeweils anderen Element ausgebildet ist.

Eine besonders bevorzugte Ausgestaltung ergibt sich dadurch, dass das Führungselement, vorzugsweise längsverschieblich, durch das Schwenkelement hindurch geführt ist, wobei vorzugsweise die Vorspannung durch Anordnung einer Feder zwischen einem aus dem Schwenkelement herausragenden Ende des Führungselements und dem Schwenkelement realisiert ist.

In dieser Anordnung ist das Führungselement vorzugsweise stabförmig ausgebildet und am Kanalelement angeordnet und ebenfalls vorzugsweise längsverschieblich durch das Schwenkelement hindurch geführt. Das aus dem Schwenkelement herausragende Ende des Führungselements ist ferner vorzugsweise mit einer Feder gegen das Schwenkelement vorgespannt, so dass die Positionsverbindung zwischen dem Kanalelement und dem Schwenkelement nur gegen die Vorspannung gelöst werden kann.

In einer weiteren Ausgestaltung ist bevorzugt, dass das Kanalelement gegenüberliegende Kanalelementenden aufweist, welche den Towführungskanal seitlich begrenzen, wobei vorzugsweise die Kanalelementenden gegenüber der ersten und zweiten breiten Langseite vorspringen und ferner vorzugsweise die Kanalelementenden in der ersten und/oder in der zweiten Position der Kanalwand die Düsenwand berühren.

Eine seitliche Begrenzung des Towführungskanals orthogonal zur Towführungsrichtung und in Towführungsebene erfolgt vorzugsweise durch Kanalelementenden des Kanalelements. Die beiden Kanalelementenden weisen jeweils zwei gegenüberliegende Außenflächen auf, die vorzugsweise parallel zu der ersten und zweiten breiten Langseite des Kanalelements ausgerichtet sind. Die beiden gegenüberliegenden Außenflächen eines Kanalelementendes weisen vorzugsweise in einer Richtung orthogonal zu der Towführungsrichtung oder Towführungsebene den gleichen Abstand zu der Rotationsachse der Kanalwand auf, das heißt die beiden Außenflächen eines Kanalelementendes springen unterschiedlich weit von der ersten bzw. zweiten breiten Langseite vor. Vorteilhaft ist an dieser Ausgestaltung, dass auf diese Weise die Außenflächen der Kanalelementenden sowohl in der ersten als auch in der zweiten Position der Kanalwand die Düsenwand berühren und auf diese Weise den Towführungskanal seitlich begrenzen können. Das Maß, um das die Außenflächen des Kanalelementendes gegenüber der ersten bzw. zweiten breiten Langseite des Kanalelements vorspringen, entspricht dabei vorzugsweise den unterschiedlichen Tiefen des Towführungskanals in der ersten und zweiten Position der Kanalwand.

In einer weiteren bevorzugten Ausgestaltung ist vorgesehen, dass die Kanalwand mindestens eine Markierung zur Kennzeichnung der ersten Position und/oder der ersten breiten Langseite und/oder der zweiten Position und/oder der zweiten breiten Langseite aufweist.

Eine solche Kennzeichnung hat den Vorteil, dass ein Benutzer schnell erkennen kann, ob sich die Kanalwand in der ersten oder in der zweiten Position befindet bzw. welche der breiten Langseiten dem Towführungskanal zugewandt ist. Da sich die Tiefe des Towführungskanals in beiden Positionen nur um einen mit dem Auge schwer erkennbaren Betrag unterscheiden kann, reduziert eine solche Markierung eine versehentliche falsche Einstellung der Tiefe des Towführungskanals.

Gemäß einem weiteren Aspekt der Erfindung wird die eingangs genannte Aufgabe gelöst durch ein Verfahren zum Ausbreiten von für die Herstellung von Zigarettenfiltern verwendetem Tow, umfassend die Schritte: Führen von Tow in einem Towführungskanal von einer Toweintrittsöffnung zu einer gegenüberliegenden Towaustrittsöffnung, wobei der Towführungskanal in einem Kanalgehäuse zwischen einer im wesentlichen plattenförmigen Düsenwand und einer im wesentlichen plattenförmigen Kanalwand ausgebildet ist; und Zuführen von Gas in den Towführungskanal durch einen Gaszufuhrkanal der Düsenwand; gekennzeichnet durch den Schritt: Verändern einer Tiefe des Towführungskanals zwischen der Kanalwand und der Düsenwand.

Das erfindungsgemäße Verfahren und seine möglichen Fortbildungen weisen Merkmale bzw. Verfahrensschritte auf, die sie insbesondere dafür geeignet machen, für ein erfindungsgemäßes Kanalgehäuse und seine Fortbildungen verwendet zu werden.

Zu den Vorteilen, Ausführungsvarianten und Ausführungsdetails des Verfahrens und seiner Fortbildungen wird auf die vorangegangene Beschreibung zu den entsprechenden Vorrichtungsmerkmalen verwiesen.

Eine bevorzugte Ausführungsform eines erfindungsgemäßen Kanalgehäuses wird beispielhaft anhand der beiliegenden Figuren beschrieben. Es zeigen:
- Figur 1A:: eine Draufsicht auf eine beispielhafte Ausführungsform eines erfindungsgemäßen Kanalgehäuses mit einer Kanalwand in einer ersten Position;
- Figur 1B:: die Schnittansicht A-A des Kanalgehäuses gemäß Figur 1a;
- Figur 1C:: die Schnittansicht B-B des Kanalgehäuses gemäß Figur 1a;
- Figur 1D:: die Schnittansicht C-C des Kanalgehäuses gemäß Figur 1a;
- Figur 2:: eine Seitenansicht des Kanalgehäuses gemäß Figur 1a;
- Figur 3:: eine dreidimensionale Ansicht des Kanalgehäuses gemäß Figur 1a beim Wechsel von der ersten in die zweite Position der Kanalwand; und
- Figur 4:: eine weitere dreidimensionale Ansicht des Kanalgehäuses gemäß Figur 1a beim Wechsel von der ersten in die zweite Position der Kanalwand.

In den Figuren 1 bis 4 ist ein Kanalgehäuse 1 für eine Ausbreiterdüse zum Ausbreiten von für die Herstellung von Zigarettenfiltern verwendetem Tow dargestellt. In den Figuren 1a, b, c, d und 2 ist das Kanalgehäuse 1 in der ersten Position dargestellt, in der die Tiefe des Towführungskanals 300 kleiner ist als in einer zweiten Position. In den Figuren 3 und 4 ist das Kanalgehäuse 1 beim Wechsel von der ersten in die zweite Position dargestellt.

Das Kanalgehäuse 1 umfasst eine im Wesentlichen plattenförmige Düsenwand 100 und eine im Wesentlichen plattenförmige Kanalwand 200, zwischen denen ein Towführungskanal 300 gebildet ist. Die Düsenwand 100 und die Kanalwand 200 sind parallel zueinander angeordnet und voneinander beabstandet, so dass zwischen der Düsenwand 100 und der Kanalwand 200 der Towführungskanal 300 gebildet ist. Auszubreitendes Tow (nicht dargestellt) wird durch die Toweintrittsöffnung 310 in Towführungsrichtung A eingeführt und tritt an der gegenüberliegenden Towaustrittsöffnung 320 aus dem Towführungskanal 300 wieder aus.

Die Düsenwand 100 weist einen Düsenwandabschnitt 120 auf, der der Kanalwand 200 gegenüberliegt und einen Gaszufuhrkanal 121 aufweist. Ferner weist die Düsenwand 100 in Towführungsrichtung A vor und hinter dem Düsenwandabschnitt 120 einen Befestigungsabschnitt 110 auf, der der Befestigung der Düsenwand 100 und vorzugsweise des gesamten Kanalgehäuses 1 an einer Ausbreiterdüse bzw. weiteren Elementen einer solchen Ausbreiterdüse dient.

Die Düsenwand 100 weist ferner einen Gaszufuhrkanal 121 auf. Durch den Gaszufuhrkanal 121 wird ein Gas, vorzugsweise unter Druck und insbesondere Druckluft, in einer Gaszufuhrrichtung B orthogonal zur Towführungsrichtung A und orthogonal zur Towführungsebene in den Towführungskanal 300 zugeführt. Der Gaszufuhrkanal 121 erstreckt sich im Wesentlichen über die gesamte Breite des Towführungskanals 300 und hat etwa die Form eines mit der Spitze zur Towaustrittsöffnung 320 weisenden "V". Eine solche Form des Gaszufuhrkanals 121 hat sich als besonders vorteilhaft für die Towausbreitung erwiesen. Das hier dargestellte Kanalgehäuse 1 ist jedoch in seinen weiteren Elementen unabhängig von der konkreten Form des Gaszufuhrkanals 121, das heißt auch jede andere geeignete Ausbildung des Gaszufuhrkanals 121 ist mit den übrigen Merkmalen des Kanalgehäuses kombinierbar.

Die Tiefe des Towführungskanals 300 zwischen der Kanalwand 200 und der Düsenwand 100 ist veränderbar, indem die Kanalwand 200 in einer ersten, in den Figuren 1 bis 2 dargestellten Position befestigbar ist und durch Drehen bzw. Wenden der Kanalwand 200 bzw. des Kanalelements 220, wie in den Figuren 3 und 4 dargestellt, in einer zweiten Position befestigbar ist.

Das Kanalgehäuse 1 ist vorzugsweise symmetrisch oder im Wesentlichen symmetrisch zu einer Symmetrieachse Z ausgebildet.

Die Kanalwand 200 ist um eine Rotationsachse X drehbar an der Düsenwand 100 befestigt, so dass die Kanalwand von der ersten Position durch eine Drehung um ihre Rotationsachse X um 180° in die zweite Position bringbar ist, und umgekehrt. Dazu weist die Kanalwand 200 ein Kanalelement 220 und ein Schwenkelement 230 auf. Das Kanalelement 220 ist um die Rotationsachse X der Kanalwand, die mit der Rotationsachse X des Kanalelements 220 identisch ist, drehbar am Schwenkelement 230 befestigt. Das Schwenkelement 230 ist um die Schwenkachse Y schwenkbar an der Düsenwand 100 befestigt. Die Schwenkachse Y verläuft orthogonal zur Rotationsachse X und parallel zur Towführungsrichtung A und zur Towführungsebene. Das Schwenkelement 230 ist über Befestigungselemente 250 und einen Befestigungsrahmen an der Düsenplatte 100 befestigt.

Das Kanalelement 220 weist eine erste breite Langseite 221a auf, die in der ersten Position dem Towführungskanal 300 zugewandt ist. Das Kanalelement 220 weist ferner eine zweite, der ersten gegenüberliegende, breite Langseite 221b auf, die in der ersten Position, wie in den Figuren 1 bis 2 gezeigt, dem Towführungskanal 300 abgewandt ist. Die erste breite Langseite 221a weist in einer Richtung orthogonal zur Towführungsrichtung A einen größeren Abstand A1 zu der Rotationsachse X auf als die zweite, der ersten gegenüberliegende, breite Langseite 221b, die in einer Richtung orthogonal zur Towführungsrichtung A einen kleineren Abstand A2 zur Rotationsachse X der Kanalwand 200 bzw. des Kanalelements 220 aufweist.

Das Kanalelement 220 weist ferner zwei gegenüberliegende Kanalelementenden 222, 223 auf, die den Towführungskanal 300 seitlich, das heißt orthogonal zur Towführungsrichtung A und in Towführungsebene, begrenzen. Die beiden Außenflächen der jeweiligen Kanalelementenden 222, 223 springen gegenüber der ersten und zweiten breiten Langseite 221a, b vor, wie insbesondere in Fig. 1d zu erkennen ist. Die gegenüber der ersten breiten Langseite 221a vorspringenden Außenflächen der Kanalelementenden 222, 223 berühren in der ersten Position die Düsenwand 100, wie in den Figuren 1 und 2 dargestellt. Die gegenüber der zweiten breiten Langseite 221b vorspringenden Außenflächen der Kanalelementenden 222, 223 berühren in der zweiten, nicht dargestellten Position der Kanalwand 200 die Düsenwand 100. Wie ebenfalls insbesondere in Fig. 1d zu erkennen ist, weisen die beiden gegenüberliegenden Außenflächen des Kanalelementendes 222 (ebenso wie die beiden in Fig. 1d nicht dargestellten gegenüberliegenden Außenflächen des Kanalelementendes 223) in einer Richtung orthogonal zur Towführungsrichtung A den gleichen Abstand Ax von der Rotationsachse X des Kanalelements 220 auf. Das Maß, um das die äußeren Flächen der Kanalelementenden 222, 223 gegenüber der ersten bzw. zweiten breiten Langseite 221a,b vorspringen, das heißt die Differenz des Maßes Ax zu A1 bzw. A2, entspricht somit der Tiefe des Towführungskanals 300 in der ersten bzw. zweiten Position der Kanalwand 200. Durch Wenden des Kanalelements 220 kann somit die Tiefe des Towführungskanals 300 in einfacher Weise verändert werden.

Das Kanalelement 220 und das Schwenkelement 230 sind in der ersten Position (in den Fig. 1-2 dargestellt) und in der zweiten Position (nicht dargestellt) durch eine Positionsverbindung verbunden, die vorzugsweise als lösbarer Formschluss bzw. lösbare Stoßverbindung ausgebildet ist. Dazu weist das Schwenkelement 230 an seiner dem Kanalelementende 222 zugewandten Seite einen halbzylinderförmigen Vorsprung 231 auf, der in eine entsprechende halbzylinderförmige Ausnehmung 224 an der dem Schwenkelement 230 zugewandten Seite des Kanalelementendes 222 eingreift. Diese Positionsverbindung kann durch eine im Wesentlichen geradlinige Bewegung des Kanalelements 220 in Richtung der Rotationsachse X gelöst werden. Zum einfachen Greifen des Kanalelements 220 ist am dem dem Schwenkelement 230 gegenüberliegenden Kanalelementende 223 ein Griffabschnitt 225 ausgebildet, der von einem Benutzer ergriffen werden kann, um das Kanalelement beispielsweise entlang der Rotationsachse X vom Schwenkelement 230 wegzuziehen, um die Positionsverbindung zu lösen.

Ferner ist ein Führungselement 240 vorgesehen, welches am Kanalelement 220 angeordnet und ausgebildet ist, das Kanalelement 220 bei der geradlinigen Bewegung relativ zum Schwenkelement 230 zu führen. Dazu ist das Führungselement 240 durch das Schwenkelement 230 hindurch geführt, und das aus dem Schwenkelement 230 herausragende Ende des Führungselements 240 ist durch Anordnung einer Feder 241 zwischen dem aus dem Schwenkelement 230 herausragenden Ende des Führungselements 240 und dem Schwenkelement 230 vorgespannt.

Ein bevorzugtes Verfahren zum Ausbreiten von für die Herstellung von Zigarettenfiltern verwendetem Tow, bei dem die Tiefe des Towführungskanals 300 zwischen der Kanalwand 200 und der Düsenwand 100 verändert wird, wird im Folgenden beispielhaft anhand der Figuren 3 und 4 beschrieben. Ausgehend von der in den Figuren 1 und 2 gezeigten ersten Position der Kanalwand 200, in der der Towführungskanal 300 eine geringere Tiefe aufweist, kann durch Wenden des Kanalelements 220 die zweite breite Langseite 221b dem Towführungskanal zugewandt werden, so dass der Towführungskanal 300 dann eine größere Tiefe als in der in den Figuren 1 und 2 dargestellten ersten Position aufweist. Hierzu kann von einem Benutzer der Griffabschnitt 225 an dem dem Schwenkelement 230 gegenüberliegenden Kanalelementende 223 ergriffen werden und damit das Kanalelement 220 in Richtung der Rotationsachse X vom Schwenkelement 230 weggezogen werden, so dass der Formschluss bzw. die Stoßverbindung zwischen dem Vorsprung 231 des Schwenkelements 230 und der Vertiefung 224 am Kanalelementende 222 des Kanalelements 220 gegen die Vorspannung der Feder 241 gelöst wird. Gleichzeitig, vorher oder später, kann, vorzugsweise ebenfalls über eine Handhabung über den Griffabschnitt 225, das Schwenkelement 230 (sowie vorzugsweise in gleichem Maße das Kanalelement 220) um die Schwenkachse Y verschwenkt werden, um den Abstand zwischen dem Kanalelement 220 und der Düsenwand 100 zu vergrößern. Wenn der Abstand zwischen dem Kanalelement 220 und der Düsenwand 100 groß genug ist, kann, vorzugsweise ebenfalls durch Handhabung des Griffabschnitts 225, das Kanalelement 220 um die Rotationsachse X um 180° verdreht werden, so dass das Kanalelement 220 gewendet wird und die zweite breite Langseite 221b dem Towführungskanal bzw. dem Düsenwandabschnitt 120 der Düsenwand 100 zugewandt werden kann. Sobald die Drehung des Kanalelements 220 um die Rotationsachse X um 180° vollzogen ist, kann die Positionsverbindung zwischen dem Vorsprung 231 des Schwenkelements 230 und der Vertiefung 224 des Kanalelementendes 222 des Kanalelements 220 wieder durch eine im Wesentlichen geradlinige Relativbewegung des Kanalelements 220 auf das Schwenkelement 230 in Richtung der Rotationsachse X zu geschlossen werden. Gleichzeitig, vor- oder nachher, kann dann auch das Schwenkelement 230, vorzugsweise mit dem Kanalelement 220, um die Schwenkachse Y wieder zur Düsenwand 100 hin zurückgeschwenkt werden in die zweite Position, bei der der Towführungskanal 300 zwischen der zweiten breiten Langseite 221b des Kanalelements 220 und dem Düsenwandabschnitt 120 der Düsenwand 100 ausgebildet ist.

Markierungen 226a,b an den äußeren Flächen des Kanalelementendes 223 zeigen einem Benutzer an, welche der breiten Langseiten 221a,b gerade dem Towführungskanal zugewandt ist, so dass Fehleinstellungen der Tiefe des Towführungskanals vermieden werden können.

Das dargestellte Kanalgehäuse 1 und das zugehörige Verfahren erlauben es, auf einfache und sichere Art und Weise einen schnellen Wechsel zwischen zumindest zwei unterschiedlichen Tiefen des Towführungskanals 300 herbeizuführen, ohne dass ein Austausch von Teilen, des gesamten Kanalgehäuses oder gar der gesamten Ausbreiterdüse erforderlich ist. Durch den schnellen und einfachen, wenig fehleranfälligen bzw. fehlerempfänglichen Wechsel der Tiefe des Towführungskanals können somit die für die Umrüstung erforderliche Zeit sowie die damit verbundenen Kosten deutlich reduziert werden.

## Patentansprüche

1. Kanalgehäuse (1) für eine Ausbreiterdüse zum Ausbreiten von für die Herstellung von Zigarettenfiltern verwendetem Tow, mit einer im wesentlichen plattenförmigen Düsenwand (100) und einer im wesentlichen plattenförmigen Kanalwand (200), wobei zwischen der Kanalwand und der Düsenwand (100) ein Towführungskanal (300) mit einer Toweintrittsöffnung (310) und einer gegenüberliegenden Towaustrittsöffnung (320) ausgebildet ist, und wobei ferner die Düsenwand (100) einen Gaszufuhrkanal (121) aufweist, durch den Gas in den Towführungskanal (300) zuführbar ist,
**dadurch gekennzeichnet, dass** eine Tiefe des Towführungskanals (300) zwischen der Kanalwand (200) und der Düsenwand (100) veränderbar ist, und
die Kanalwand (200) in einer ersten und in einer zweiten Position befestigbar ist, wobei die Tiefe des Towführungskanals (300) in der ersten Position der Kanalwand (200) kleiner ist als in der zweiten Position der Kanalwand (200).

2. Kanalgehäuse (1) nach dem vorhergehenden Anspruch,
**dadurch gekennzeichnet, dass** in der ersten Position der Kanalwand (200) eine erste breite Langseite (221a) der Kanalwand (200) dem Towführungskanal (300) zugewandt ist und in der zweiten Position der Kanalwand (200) eine zweite, der ersten gegenüberliegende, breite Langseite (221b) der Kanalwand (200) dem Towführungskanal (300) zugewandt ist.

3. Kanalgehäuse (1) nach mindestens einem der vorhergehenden Ansprüche,
**dadurch gekennzeichnet, dass** die Kanalwand (200) um eine Rotationsachse (X) drehbar zumindest mittelbar an der Düsenwand (100) befestigt ist.

4. Kanalgehäuse (1) nach den vorhergehenden Ansprüchen 2 und 3,
**dadurch gekennzeichnet, dass** die erste breite Langseite (221a) der Kanalwand (200) in einer Richtung orthogonal zu einer Towführungsrichtung (A) einen größeren Abstand (A1) zu der Rotationsachse (X) der Kanalwand (200) aufweist als die zweite, der ersten gegenüberliegende, breite Langseite (221b) der Kanalwand (200).

5. Kanalgehäuse (1) nach mindestens einem der vorhergehenden Ansprüche,
**dadurch gekennzeichnet, dass** die Kanalwand (200) derart an der Düsenwand (100) befestigt ist, dass die Kanalwand (200) von der ersten Position durch eine Drehung um ihre Rotationsachse (X) um 180" in die zweite Position bringbar ist, und umgekehrt.

6. Kanalgehäuse (1) nach mindestens einem der vorhergehenden Ansprüche,
**dadurch gekennzeichnet, dass** die Kanalwand (200) ein Kanalelement (220) und ein Schwenkelement (230) aufweist, wobei das Kanalelement (220) um die Rotationsachse (X) der Kanalwand (200) drehbar am Schwenkelement (230) befestigt ist und das Schwenkelement (230) um eine, vorzugsweise orthogonal zur Rotationsachse (X) der Kanalwand (200) verlaufende, Schwenkachse (Y) schwenkbar an der Düsenwand (100) befestigt ist.

7. Kanalgehäuse (1) nach dem vorhergehenden Anspruch,
**dadurch gekennzeichnet, dass** das Kanalelement (220) und das Schwenkelement (230) in der ersten und/oder in der zweiten Position der Kanalwand in mindestens einer Richtung miteinander durch eine Positionsverbindung verbunden sind, vorzugsweise durch einen lösbaren Formschluss und/oder eine lösbare Stoßverbindung.

8. Kanalgehäuse (1) nach dem vorhergehenden Anspruch,
**dadurch gekennzeichnet, dass** die Positionsverbindung zwischen dem Kanalelement (220) und dem Schwenkelement (230) in der ersten und/oder in der zweiten Position mit einer Vorspannung, vorzugsweise in Richtung der Rotationsachse (X) der Kanalwand (200), beaufschlagt ist.

9. Kanalgehäuse (1) nach mindestens einem der vorhergehenden Ansprüche 7-8,
**dadurch gekennzeichnet, dass** die Positionsverbindung zwischen dem Kanalelement (220) und dem Schwenkelement (230) durch eine, vorzugsweise im wesentlichen geradlinige, Bewegung des Kanalelements (220) in Richtung der Rotationsachse (X) der Kanalwand (200), vorzugsweise unter Überwindung der Vorspannung, lösbar ist.

10. Kanalgehäuse (1) nach mindestens einem der vorhergehenden Ansprüche 6-9, **gekennzeichnet durch** ein Führungselement (240), welches vorzugsweise am Kanalelement befestigt ist und ausgebildet ist, das Kanalelement (220) bei einer, vorzugsweise geradlinigen, Bewegung relativ zum Schwenkelement (230), vorzugsweise in Richtung der Rotationsachse (X) der Kanalwand (200), zu führen.

11. Kanalgehäuse (1) nach dem vorhergehenden Anspruch,
**dadurch gekennzeichnet, dass** das Führungselement (240), vorzugsweise längsverschieblich, durch das Schwenkelement (230) geführt ist, wobei vorzugsweise die Vorspannung durch Anordnung einer Feder zwischen einem aus dem Schwenkelement (230) herausragenden Ende des Führungselements (240) und dem Schwenkelement (230) realisiert ist.

12. Kanalgehäuse (1) nach mindestens einem der vorhergehenden Ansprüche 6-11,
**dadurch gekennzeichnet, dass** das Kanalelement (220) gegenüberliegende Kanalelementenden (222, 223) aufweist, welche den Towführungskanal (300) seitlich begrenzen, wobei vorzugsweise die Kanalelementenden (222, 223) gegenüber der ersten und zweiten breiten Langseite (221a,b) vorspringen und ferner vorzugswelse die Kanalelementenden (222, 223) in der ersten und/oder in der zweiten Position der Kanalwand (200) die Düsenwand (100) berühren.

13. Kanalgehäuse (1) nach mindestens einem der vorhergehenden Ansprüche 2-12,
**dadurch gekennzeichnet, dass** die Kanalwand (200) mindestens eine Markierung (226a,b) zur Kennzeichnung der ersten Position und/oder der ersten breiten Langseite (221a) und/oder der zweiten Position und/oder der zweiten breiten Langseite (221b) aufweist.

14. Verfahren zum Ausbreiten von für die Herstellung von Zigarettenfiltern verwendetem Tow,
umfassend die Schritte:
- Führen von Tow in einem Towführungskanal (300) von einer Toweintrittsöffnung (310) zu einer gegenüberliegenden Towaustrittsöffnung (320), wobei der Towführungskanal (300) in einem Kanalgehäuse (1) zwischen einer im wesentlichen plattenförmigen Düsenwand (100) und einer im wesentlichen plattenförmigen Kanalwand (200) ausgebildet ist,
- Zuführen von Gas in den Towführungskanal (300) durch einen Gaszufuhrkanal (121) der Düsenwand (100),
**gekennzeichnet durch** den Schritt:
- Verändern einer Tiefe des Towführungskanals (300) zwischen der Kanalwand (200) und der Düsenwand (100).

## Claims

1. Channel housing (1) for a spreading nozzle for spreading tow used for the production of cigarette filters, having a substantially plate-shaped nozzle wall (100) and a substantially plate-shaped channel wall (200), wherein a tow guide channel (300) having a tow entrance opening (310) and an opposite tow exit opening (320) is configured between the channel wall and the nozzle wall (100), and wherein the nozzle wall (100) further has a gas supply channel (121) through which gas can be fed into the tow guide channel (300), **characterised in that** a depth of the tow guide channel (300) between the channel wall (200) and the nozzle wall (100) is modifiable, and the channel wall (200) can be attached in a first and in a second position, wherein the depth of the tow guide channel (300) is smaller in the first position of the channel wall (200) than in the second position of the channel wall (200).

2. Channel housing (1) according to the preceding claim,
**characterised in that**, in the first position of the channel wall (200), a first wide long side (221a) of the channel wall (200) faces the tow guide channel (300) and, in the second position of the channel wall (200), a second wide long side (221b) of the channel wall (200), opposite to the first, faces the tow guide channel (300).

3. Channel housing (1) according to at least one of the preceding claims,
**characterised in that** the channel wall (200) is attached at least indirectly to the nozzle wall (100), so as to be rotatable about an axis of rotation (X).

4. Channel housing (1) according to the preceding Claims 2 and 3,
**characterised in that**, in a direction orthogonal to a tow guiding direction (A), the first wide long side (221a) of the channel wall (200) has a greater distance (A1) to the axis of rotation (X) of the channel wall (200), than the second wide long side (221b) of the channel wall (200), opposite to the first.

5. Channel housing (1) according to at least one of the preceding claims,
**characterised in that** the channel wall (200) is attached to the nozzle wall (100) in such a way that the channel wall (200) can be brought from the first position into the second position by rotating it 180° about its axis of rotation (X), and vice versa.

6. Channel housing (1) according to at least one of the preceding claims,
**characterised in that** the channel wall (200) has a channel element (220) and a pivot element (230), wherein the channel element (220) is attached to the pivot element (230) so as to be rotatable about the axis of rotation (X) of the channel wall (200), and the pivot element (230) is attached to the nozzle wall (100) so as to be pivotable about a pivot axis (Y), which preferably extends orthogonally to the axis of rotation (X) of the channel wall (200).

7. Channel housing (1) according to the preceding claim,
**characterised in that**, in the first and/or in the second position of the channel wall, the channel element (220) and the pivot element (230) are connected to one another in at least one direction by a position connection, preferably by means of a releasable form-fitting connection and/or a releasable butt joint.

8. Channel housing (1) according to the preceding claim,
**characterised in that**, in the first and/or in the second position, the position connection between the channel element (220) and the pivot element (230) is loaded with pretensioning, preferably in the direction of the axis of rotation (X) of the channel wall (200).

9. Channel housing (1) according to at least one of the preceding Claims 7-8,
**characterised in that** the position connection between the channel element (220) and the pivot element (230) can be released by means of a preferably substantially rectilinear movement of the channel element (220) in the direction of the axis of rotation (X) of the channel wall (200), preferably by overcoming the pretensioning.

10. Channel housing (1) according to at least one of the preceding claims 6-9,
**characterised by** a guide element (240), which is preferably attached to the channel element and, upon a preferably rectilinear movement relative to the pivot element (230), is designed to guide the channel element (220), preferably in the direction of the axis of rotation (X) of the channel wall (200).

11. Channel housing (1) according to the preceding claim,
**characterised in that** the guide element (240) is guided through the pivot element (230), preferably in a longitudinally displaceable manner, wherein the pretensioning is preferably carried out by the arrangement of a spring between an end of the guide element (240) projecting from the pivot element (230) and the pivot element (230).

12. Channel housing (1) according to at least one of the preceding Claims 6-11,
**characterised in that** the channel element (220) comprises opposite channel element ends (222, 223) which laterally delimit the tow guide channel (300), wherein the channel element ends (222, 223) preferably project beyond the first and second wide long side (221a, b) and, in the first and/or in the second position of the channel wall (200), the channel element ends (222, 223) further preferably touch the nozzle wall (100).

13. Channel housing (1) according to at least one of the preceding Claims 2-12,
**characterised in that** the channel wall (200) comprises at least one marking (226a, b) to identify the first position and/or the first wide long side (221a) and/or the second position and/or the second wide long side (221b).

14. Method for spreading tow used for the production of cigarette filters, comprising the steps:
- Guiding tow in a tow guide channel (300) from a tow entrance opening (310) to an opposite tow exit opening (320), wherein the tow guide channel (300) is configured in a channel housing (1) between a substantially plate-shaped nozzle wall (100) and a substantially plate-shaped channel wall (200),
- Delivering gas into the tow guide channel (300) through a gas supply channel (121) of the nozzle wall (100),
**characterised by** the step:
- Modifying a depth of the tow guide channel (300) between the channel wall (200) and the nozzle wall (100).

## Revendications

1. Boîtier de canal (1) pour buse d'étalement destinée à l'étalement d'étoupe utilisée pour la fabrication de filtres de cigarettes, comprenant une paroi de buse (100) essentiellement en forme de plaque et une paroi de canal (200) essentiellement en forme de plaque,
dans lequel un canal de guidage d'étoupe (300) comportant une ouverture d'entrée d'étoupe (310) et une ouverture de sortie d'étoupe (320) opposée est réalisé entre la paroi de canal et la paroi de buse (100), et dans lequel, en outre, la paroi de buse (100) comporte un canal d'amenée de gaz (121) à travers lequel du gaz peut être amené dans le canal de guidage d'étoupe (300),
**caractérisé en ce qu'**une profondeur du canal de guidage d'étoupe (300) entre la paroi de canal (200) et la paroi de buse (100) est modifiable, et **en ce que** la paroi de canal (200) peut être fixée dans une première et une seconde positions, la profondeur du canal de guidage d'étoupe (300) dans la première position de la paroi de canal (200) étant plus petite que dans la seconde position de la paroi de canal (200).

2. Boîtier de canal (1) selon la revendication précédente, **caractérisé en ce que**, dans la première position de la paroi de canal (200), un premier côté longitudinal large (221a) de la paroi de canal (200) est orienté vers le canal de guidage d'étoupe (300) et **en ce que**, dans la seconde position de la paroi de canal (200), un second côté longitudinal large (221b) de la paroi de canal (200), opposé au premier, est orienté vers le canal de guidage d'étoupe (300).

3. Boîtier de canal (1) selon au moins l'une des revendications précédentes, **caractérisé en ce que** la paroi de canal (200) est fixée au moins indirectement sur la paroi de buse (100) de façon à pivoter autour d'un axe de rotation (X).

4. Boîtier de canal (1) selon les revendications 2 et 3 précédentes, **caractérisé en ce que** le premier côté longitudinal large (221a) de la paroi de canal (200) présente, dans une direction perpendiculaire à une direction de guidage d'étoupe (A), une distance (A1) à l'axe de rotation (X) de la paroi de canal (200) qui est plus grande que le second côté longitudinal large (221b), opposé au premier, de la paroi de canal (200).

5. Boîtier de canal (1) selon au moins l'une des revendications précédentes, **caractérisé en ce que** la paroi de canal (200) est fixée au niveau de la paroi de buse (100) de telle façon que la paroi de canal (200) peut être amenée de la première position à la seconde position par une rotation de 180° autour de son axe de rotation (X), et inversement.

6. Boîtier de canal (1) selon au moins l'une des revendications précédentes, **caractérisé en ce que** la paroi de canal (200) comporte un élément de canal (220) et un élément de pivotement (230), l'élément de canal (220) étant fixé au niveau de l'élément de pivotement (230) de façon à pivoter autour de l'axe de rotation (X) de la paroi de canal (200), et l'élément de pivotement (230) étant fixé à la paroi de buse (100) de façon à pivoter autour d'un axe de pivotement (Y), s'étendant de préférence perpendiculairement à l'axe de rotation (X) de la paroi de canal (200).

7. Boîtier de canal (1) selon la revendication précédente, **caractérisé en ce que** l'élément de canal (220) et l'élément de pivotement (230) dans la première et/ou dans la seconde position(s) de la paroi de canal, sont reliés entre eux, dans au moins une direction, par une liaison de position, de préférence par une liaison amovible par complémentarité de forme et/ou une liaison amovible bout-à-bout.

8. Boîtier de canal (1) selon la revendication précédente, **caractérisé en ce que** la liaison de position entre l'élément de canal (220) et l'élément de pivotement (230), dans la première et/ou dans la seconde position(s), est sollicitée par une précontrainte, de préférence dans la direction de l'axe de rotation (X) de la paroi de canal (200).

9. Boîtier de canal (1) selon au moins l'une des revendications 7 ou 8 précédentes, **caractérisé en ce que** la liaison de position entre l'élément de canal (220) et l'élément de pivotement (230) est libérable par un mouvement de l'élément de canal (220), de préférence essentiellement rectiligne, dans la direction de l'axe de rotation (X) de la paroi de canal (200), de préférence en surmontant la précontrainte.

10. Boîtier de canal (1) selon au moins l'une des revendications 6 à 9 précédentes, **caractérisé par** un élément de guidage (240) qui est fixé de préférence au niveau de l'élément de canal et est conçu pour guider l'élément de canal (220) lors d'un mouvement, de préférence rectiligne, par rapport à l'élément de pivotement (230), de préférence dans la direction de l'axe de rotation (X) de la paroi de canal (200).

11. Boîtier de canal (1) selon la revendication précédente, **caractérisé en ce que** l'élément de guidage (240) est guidé, de préférence par déplacement longitudinal, à travers l'élément de pivotement (230), la précontrainte étant réalisée de préférence en disposant un ressort entre une extrémité de l'élément de guidage (240) faisant saillie de l'élément de pivotement (230) et l'élément de pivotement (230).

12. Boîtier de canal (1) selon au moins l'une des revendications 6 à 11 précédentes, **caractérisé en ce que** l'élément de canal (220) présente des extrémités d'élément de canal (222, 223) opposées qui délimitent latéralement le canal de guidage d'étoupe (300), de préférence les extrémités d'élément de canal (222, 223) faisant saillie par rapport au premier et au second côtés longitudinaux larges (221a,b), et les extrémités d'élément de canal (222, 223) étant en outre de préférence en contact avec la paroi de buse (100) dans la première et/ou dans la seconde position(s) de la paroi de canal (200).

13. Boîtier de canal (1) selon au moins l'une des revendications 2 à 12 précédentes, **caractérisé en ce que** la paroi de canal (200) présente au moins un marquage (226a,b) pour identifier la première position et/ou le premier côté longitudinal large (221a) et/ou la seconde position(s) et/ou le second côté longitudinal large (221b).

14. Procédé d'étalement d'étoupe utilisée pour la fabrication de filtres de cigarettes, comprenant les étapes suivantes :
- guider l'étoupe dans un canal de guidage d'étoupe (300) depuis une ouverture d'entrée d'étoupe (310) jusqu'à une ouverture de sortie d'étoupe (320) opposée, le canal de guidage d'étoupe (300) étant exécuté dans un boîtier de canal (1) entre une paroi de buse (100) essentiellement en forme de plaque et une paroi de canal (200) essentiellement en forme de plaque,
- amener du gaz dans le canal de guidage d'étoupe (300) à travers un canal d'amenée de gaz (121) de la paroi de buse (100),
**caractérisé par** l'étape consistant à
- faire varier une profondeur du canal de guidage d'étoupe (300) entre la paroi de canal (200) et la paroi de buse (100).
